# FASCICULE DE BREVET EUROPEEN

(11) **EP 1 700 315 B1**
(45) Date de publication et mention de la délivrance du brevet: **09.12.2009**
(21) Numéro de dépôt: 04805791.3
(22) Date de dépôt: 28.10.2004
(51) Int. Cl.: G21F 5/005, G21F 5/06

(54) **DISPOSITIF ET PROCEDE DE CONDITIONNEMENT D'ASSEMBLAGES DE COMBUSTIBLE NUCLEAIRE A DOUBLE BARRIERE DE CONFINEMENT**
EINRICHTUNG UND VERFAHREN ZUR PACKUNG VON KERNBRENNSTOFFBAUGRUPPEN MIT DOPPEL-EINGRENZUNGSBARRIERE
DEVICE AND METHOD FOR PACKING NUCLEAR FUEL ASSEMBLIES HAVING A DOUBLE CONTAINMENT BARRIER

(30) Priorité: 03.11.2003 FR 0350775
(43) Date de publication de la demande: 13.09.2006
(73) Titulaire: TN International, 78182 Montigny Le Bretonneux (FR)
(72) Inventeur: CHIOCCA, René, F-75019 PARIS (FR)
(74) Mandataire: Poulin, Gérard
(86) Numéro de dépôt international: PCT/FR2004/050548
(87) Numéro de publication internationale: WO 2005/045849

(56) Documents cités:
- WO-A-01/63621
- DE-A- 3 222 749
- US-A- 4 422 964
- US-A- 4 780 269
- US-A- 4 983 282
- PATENT ABSTRACTS OF JAPAN vol. 1997, no. 07, 31 juillet 1997 (1997-07-31) -& JP 09 080196 A (ISHIKAWAJIMA HARIMA HEAVY IND CO LTD), 28 mars 1997 (1997-03-28)
- PATENT ABSTRACTS OF JAPAN vol. 1996, no. 12, 26 décembre 1996 (1996-12-26) -& JP 08 220294 A (ISHIKAWAJIMA HARIMA HEAVY IND CO LTD), 30 août 1996 (1996-08-30)

## Description

### DOMAINE TECHNIQUE

La présente invention se rapporte au conditionnement d'assemblages de combustible nucléaire et plus particulièrement aux dispositifs permettant un double confinement des assemblages, ainsi qu'à la procédure de conditionnement dans les récipients avant un éventuel transport ou stockage.

### ETAT DE LA TECHNIQUE ANTERIEURE

Les assemblages de combustible nucléaire nécessitent des procédures particulières pour leur utilisation, leur transport, et même en tant que déchets. Ainsi, après usage, les assemblages de combustible nucléaire irradiés des centrales nucléaires doivent être stockés. Les centrales nucléaires disposent certes d'une piscine dans laquelle sont conservés ces assemblages, mais ce stockage est temporaire, et les assemblages de combustible nucléaire doivent ensuite être évacués vers des sites de stockage que l'on dit « définitif ou intérimaire », sûrs comprenant notamment des enceintes métalliques étanches protégées par des modules de stockage en béton.

Pour les transporter à destination, il est nécessaire de placer les enceintes étanches contenant les assemblages de combustible nucléaire dans des récipients radioprotecteurs « temporaires ». Les règles de sûreté qui imposent un confinement des assemblages de combustible nucléaire dans un récipient métallique étanche sont donc respectées, le récipient étant lui-même disposé dans un emballage à parois radioprotectrices, dit emballage de transfert. Le récipient métallique comprend essentiellement un corps tubulaire creux, de forme généralement cylindrique à section circulaire, muni d'une extrémité inférieure obturée et d'une extrémité supérieure totalement ouverte. Le document FR 2 805 655 donne un exemple de cette technique.

Pour positionner les assemblages de combustible nucléaire dans le récipient métallique et dans l'emballage de transfert, l'une des possibilités classiques est l'utilisation d'une enceinte radioprotectrice dite « sèche » ou « chaude », avec manipulations à distance des différents éléments par des bras manipulateurs : il est évident que le personnel ne peut se trouver à côté des éléments non radioprotégés. L'inconvénient de cette méthode en est la lourdeur, et par là, la durée et le coût, tant de l'enceinte que des outils et bras manipulateurs.

L'eau étant un bon radioprotecteur et les centrales possédant toutes une piscine, il a été proposé de conditionner le matériau radioactif directement dans les piscines. Dans ce cadre, le récipient métallique de confinement est placé dans l'emballage de transfert, l'ensemble est immergé dans la piscine, et le combustible y est chargé. L'ouverture de chargement est alors obturée par un dispositif de fermeture radioprotecteur qui assure la protection pendant les étapes suivantes qui concernent la fermeture, le confinement et le transport, qui ont lieu à sec : voir par exemple FR 2 805 655. Cette technique est cependant plus restrictive car une partie a lieu sous immersion totale dans dix mètres d'eau ou plus. De plus, pour assurer un niveau de sûreté maximal, il est indispensable de supprimer tout résidu d'eau dans les récipients avant de les fermer, tant dans le récipient métallique de confinement que l'emballage de transfert.

Or, il arrive qu'un confinement supplémentaire, par la suite appelé « deuxième confinement », soit nécessaire en supplément du confinement assuré par le récipient métallique étanche : une double enceinte supplémentaire doit être mise en place. Certaines législations imposent d'ailleurs cette double enceinte. Dans ce cas, le conditionnement sous eau n'est pas opérationnel jusqu'à présent, en raison des problèmes de drainage de la deuxième enceinte de confinement notamment.

### EXPOSÉ DE L'INVENTION

L'invention se propose de résoudre les problèmes inhérents au drainage des doubles récipients.

Sous un de ses aspects, l'invention concerne un dispositif de doubles récipients qui permet, grâce à sa géométrie, d'assurer un drainage et une mise sous gaz inerte du récipient extérieur ou de contrôler l'étanchéité. Grâce à la présence d'un passage libre entre les deux récipients, par ailleurs ajustés l'un dans l'autre, le drainage du récipient externe peut être effectué par exemple par un tube plongeur qui descend jusqu'au fond du récipient. Ceci a par ailleurs pour avantage que toutes les actions peuvent se dérouler sur la même extrémité supérieure des récipients, ce qui est préférable pour une fermeture après sortie partielle de la piscine, et ce qui allège d'autant les outillages utilisés, augmentant la sécurité des personnels.

Les deux récipients peuvent être un récipient métallique étanche et son emballage radioprotecteur, mais il est également possible que chacun des récipients soit un récipient métallique étanche de conditionnement, le dispositif étant éventuellement lui-même intégré à un emballage radioprotecteur. Un double confinement sous eau peut ainsi être réalisé sans alourdir le système de conditionnement par la présence d'une enceinte de confinement à sec.

Avantageusement, le récipient interne est un récipient métallique étanche qui comporte une cheminée centrale, c'est-à-dire qu'il a, en coupe, une forme annulaire. La cheminée sera utilisée pour le drainage et la mise sous gaz inerte du récipient externe, et/ou le contrôle de l'étanchéité. Avantageusement, un système de plaque d'obturation permet de s'assurer de l'étanchéité du récipient interne avant de procéder à la fermeture et au drainage du récipient externe. Le même système de plaque d'obturation peut être utilisé pour le récipient externe.

Une autre possibilité, par exemple lorsque la forme du récipient interne est fixée, est la présence sur le récipient externe d'une protubérance qui délimitera le passage.

L'invention concerne par ailleurs un procédé de drainage d'un double récipient, ainsi qu'un procédé de conditionnement de matériel radioactif utilisant ce drainage. Ces procédés permettent de conditionner le matériel sous eau. Avantageusement, deux récipients métalliques étanches sont utilisés, afin d'assurer un double confinement de la matière radioactive sans alourdir le matériel nécessaire par la présence d'une enceinte sèche, chaque étape pouvant être réalisée sous eau.

L'invention se rapporte également sous un autre aspect à un récipient métallique étanche intérieur, dont la forme permet de faciliter les procédures actuelles, notamment en ce qui concerne la vidange, et donc l'étanchéification, du récipient extérieur dans lequel il sera par la suite conditionné. A cet effet, le récipient intérieur, composé d'un contenant classique à fond inamovible, possède en outre une cheminée qui traverse le fond et qui laisse un passage libre lorsque le récipient est étanchéifié. Ce passage permet l'introduction de gaz et/ou l'aspiration dans le récipient l'entourant.

D'autres avantages découlant de l'invention et de quelques variantes préférentielles apparaîtront à la personne du métier grâce à la description qui suit.

### BRÈVE DESCRIPTION DES DESSINS

L'invention sera mieux comprise par l'intermédiaire des figures annexées, qui ne sont cependant données qu'à titre indicatif et ne sont nullement limitatives.
La figure 1 présente une forme de réalisation préférée d'un récipient métallique interne avec paniers et fermeture.
La figure 2 représente un exemple de dispositif de drainage.
La figure 3 montre schématiquement des géométries possibles pour le dispositif selon l'invention.
La figure 4 présente schématiquement une procédure de drainage selon l'invention.
La figure 5 montre la forme de réalisation préférée des principaux constituants d'un dispositif de doubles récipients métalliques étanches.
La figure 6 présente un exemple de synoptique de fermeture d'un dispositif de doubles récipients métalliques étanches.

### EXPOSÉ DÉTAILLÉ DE MODES DE RÉALISATION PARTICULIERS

La figure 1 montre un récipient métallique de confinement (20) , formé d'un récipient cylindrique avec parois latérales et ouverture de chargement, fermé à son extrémité inférieure par un fond inamovible. Le récipient métallique (20) est en outre traversé selon son axe par une cheminée (25) de section circulaire : la cheminée a donc des parois selon sa longueur mais reste ouverte à ses deux extrémités. Les parois du récipient, c'est-à-dire tant les parois latérales que celles de la cheminée, supportent la radioactivité mais ne sont pas nécessairement radioprotectrices. Il est clair que ces différentes formes et dispositions sont des exemples préférés mais non indispensables : par exemple un récipient de section parallélépipédique, une cheminée latérale et/ou une cheminée d'une autre forme sont d'autres possibilités.

Avant de charger les assemblages de combustible irradié (1), le récipient de confinement (20) est placé dans la piscine de la centrale nucléaire. Dans le cadre des mesures de sécurité et notamment des procédés selon l'invention, la plupart du temps, le récipient est préalablement introduit dans un autre récipient, voire deux, tel qu'il sera décrit par la suite.

A l'intérieur du récipient métallique, on peut placer, de préférence avant immersion dans la piscine, un panier (2) pour les assemblages de combustible nucléaire (1). Une autre possibilité est la superposition de paniers. Dans ce cadre, on peut par exemple mettre le panier inférieur (3) , remplir après immersion les alvéoles (5) du panier par le combustible, puis réitérer avec le panier supérieur (4), dont la base est filtrante. On remarque que dans le cas présent et préféré, la cheminée (25) occupe la place d'une alvéole (5) du panier.

Au-dessus du (des) panier(s) est ensuite de préférence placée une plaque filtre (26) qui permet de retenir les impuretés dans les paniers, sans qu'elles atteignent le système de fermeture.

Après ce chargement du récipient métallique (20), effectué dans le cadre de l'invention en piscine, l'eau et tout gaz non inerte doivent être évacués pour le confinement.

Pour faciliter la vidange du récipient métallique, l'une des options retenues est la présence de moyens pour drainer le récipient ; un exemple préféré de moyens de drainage est montré dans la figure 2. En l'occurrence, un dispositif de drainage (22) muni de deux orifices auto obturants et d'un tube plongeur (23) est placé en partie supérieure du récipient, le long de la paroi qui n'est pas celle de la cheminée ; de préférence, il est localisé au-dessus d'un espace laissé libre par les alvéoles (5) et soudé à la paroi. Le tube plongeur (23) est raccordé, de préférence par soudure, à l'un des deux orifices auto obturants du dispositif (22) ; le deuxième orifice (24) débouche sous le dispositif et sert d'évent. Il est également possible de souder le dispositif de drainage (22) avec son tube plongeur (23) avant mise en place des paniers (2, 3, 4).

Pour assurer la radioprotection axiale lors des opérations de drainage et fermeture, un bouchon blindé (27) est placé au-dessus de la plaque filtre. Ce bouchon blindé laisse cependant l'accès au dispositif de drainage (22) équipé du tube plongeur (23) libre : le drainage et la mise sous gaz inerte du récipient seront donc assurés. Grâce au bouchon (27), il est alors possible de sortir le récipient métallique (20), ainsi que le(s) récipient(s) l'entourant, de la piscine, ce dernier assurant la protection radiologique radiale.

Pour maintenir le bouchon blindé (27) en place, une des possibilités préférées est l'utilisation d'une plaque d'obturation primaire (28). Le niveau d'eau est abaissé dans le récipient juste au dessous du niveau du bouchon blindé (27). On met alors en place la plaque d'obturation primaire (28), par exemple par soudage le long des parois de la cheminée (25), du récipient métallique (20) et du dispositif de drainage (22). Ensuite, la vidange du récipient métallique peut être effectuée.

L'une des méthodes utilisées pour la vidange consiste à injecter de l'air comprimé par l'orifice auto obturant (24) ou à aspirer par le tube de drainage (23). Ensuite, le récipient métallique (20) est drainé et séché par aspiration au vide ; il peut y avoir contrôle du séchage par un test de remontée de pression. Enfin, un gaz inerte (N₂ ou de préférence He) est injecté. De préférence, l'extrémité supérieure du dispositif de drainage (22) est alors obturée par soudage d'une plaque d'orifice (28') (voir figure 5).

Une plaque d'obturation secondaire (29) est prévue de forme annulaire, qui se loge à l'intérieur des parois du récipient métallique (20), au-dessus de la plaque primaire (28), mais qui recouvre également le dispositif de drainage (22), afin de rendre le récipient métallique étanche, par exemple par soudage. Par la présence de cette plaque (29), il est également possible de procéder à une vérification de l'étanchéité de l'ensemble formé au préalable par contrôle de l'échange de gaz.

On note que le combustible est désormais confiné dans le récipient métallique (20) qui forme un volume fermé, à l'exception de la cheminée (25) qui traverse les plaques d'obturation primaire (28) et secondaire (29), ainsi que le fond du récipient (20). La cheminée (25) est utilisée pour le drainage du récipient entourant le premier récipient métallique de confinement : la cheminée laisse un passage qui va permettre les échanges de gaz et liquide de part en part dans le récipient (30, 40) entourant le récipient métallique (20).

En effet, tel qu'il a été indiqué précédemment, le récipient métallique étanche de confinement (20) est habituellement situé dans un deuxième récipient (30). Les deux récipients sont ajustés : l'espace qui les sépare est de préférence minimal ; par ailleurs, il est souhaitable d'éviter le mouvement entre les deux récipients et de limiter le volume de gaz résiduels entre les deux récipients qui est préjudiciable au vu des échanges thermiques. A titre d'exemple, lorsque deux récipients métalliques étanches cylindriques (20, 30) sont considérés, on tolère de façon habituelle un jeu de quelques millimètres (1 cm maximum) entre les deux récipients dont le diamètre est de l'ordre de 1 m - 1, 5 m (la longueur habituelle est de 3 à 4,5 m, avec une cheminée d'environ 80 mm de diamètre, soit la taille d'un assemblage de combustible).

Cependant, dans le cadre de l'invention et afin d'effectuer toutes les opérations sous eau, le deuxième récipient, ou récipient externe, était présent dans la piscine sous par exemple 10 m d'eau. Donc de l'eau reste entre les deux récipients, quel que soit l'ajustement entre les deux volumes, et le récipient externe doit être drainé.

Si la cheminée est une solution préférée pour assurer les drainages pour un récipient cylindrique, en fait, il suffit qu'un passage (15) reste vide entre les deux récipients (20, 30) lorsqu'ils sont localisés l'un dans l'autre. Par exemple, si le récipient métallique de conditionnement interne ne possède pas de cheminée, il est cependant possible, par l'adaptation des géométries des deux récipients (20, 30) d'avoir un passage suffisant tout en respectant la tolérance d'ajustement de 1 % sur la plus grande partie de la superficie. On peut ainsi voir sur les figures 3a, 3b et 3c différents types de géométrie possibles pour atteindre ce résultat ; ces options font également partie de l'invention. La figure 3a reprend le mode de réalisation avec cheminée selon l'invention, qui est préféré car les récipients symétriques sont plus faciles à manipuler lors des procédures de soudage automatisé. La figure 3c peut être préconisée si par exemple la forme des paniers de combustible ne peut être adaptée au « trou » nécessaire au passage de la cheminée. Dans ce cas, une protubérance (35) sur le récipient externe (30) remplit la même fonction.

Le procédé de drainage est alors le suivant : le dispositif (10) est préparé, avec placement du récipient métallique interne (20) dans le récipient externe (30) et immersion dans la piscine de chargement (figure 4a). Pour faciliter et optimiser les procédures futures de drainage, il est préférable de laisser un jeu au fond entre les deux récipients, par exemple par l'intermédiaire de plots d'espacement (37). Le récipient métallique interne est rempli et étanchéifié, par exemple selon la procédure précédemment décrite (figure 4b).

Le récipient externe est fermé grâce à un couvercle étanche (38) comprenant, soudé en partie centrale dans le cadre de la figure, un dispositif de drainage (32) similaire au dispositif utilisé pour drainer le récipient interne ou tel que montré dans la figure 2 : le dispositif de drainage (32) est ainsi muni d'un premier orifice auto obturant auquel est raccordé un tube plongeur (33), et d'un deuxième orifice auto obturant (34) débouchant sous le dispositif de drainage et faisant office d'évent (voir figure 5). Le dispositif de drainage (32) est en fait situé en face du passage (15) de sorte que le tube plongeur (33) peut pénétrer dans le passage. Il peut alors être drainé (figure 4c) : de l'air comprimé est injecté par l'orifice (34) ou on procède par aspiration par le tube de drainage (33) pour enlever l'eau résiduelle. Ensuite, il y a drainage et séchage par aspiration au vide. Un contrôle de l'étanchéité du récipient externe peut de préférence être effectué par l'intermédiaire du passage (15), par exemple par test de remontée de pression. De même, peut être mis en place un contrôle éventuel du séchage par un test de remontée de pression. Enfin, un gaz inerte (He ou N₂) est injecté.

Ensuite, on bouche les deux orifices auto obturants, par soudage par exemple d'une plaque d'orifice (38') au-dessus du dispositif de drainage (32) afin d'assurer le confinement. De même que pour le récipient métallique interne, il est possible d'assurer l'étanchéité à l'aide d'un deuxième couvercle étanche (39) qui sera soudé à l'enveloppe externe (30) (figure 4d), et de contrôler cette étanchéité, en particulier par remontée de pression de l'espace entre les couvercles (38, 39).

Le récipient externe (30) peut être un emballage de stockage et/ou transfert (40), dont les parois latérales sont alors radioprotectrices. Cet emballage est fermé à son extrémité inférieure (dans le sens de la figure 4), de façon amovible ou non suivant la procédure de décharge dans le site de stockage. Il possède un couvercle (38) pour son autre extrémité. Ce couvercle peut par exemple être vissé, mais si un stockage à long terme est prévu, un soudage peut être effectué. De façon générale, dans le cas du vissage, la fermeture des orifice s auto obturants s'effect ue par obturation par un tampon puis une tape, avant de procéder à l'étanchéification définitive.

Grâce au dispositif et drainage selon l'invention, le procédé de fermeture est simplifié par rapport aux procédures existantes. En effet, par rapport au dispositif montré dans le document US 4 780 269, seul le couvercle (38) possède ici un dispositif de drainage (32) par lequel sont effectués drainage et mise sous gaz inerte et/ou des moyens pour contrôler l'étanchéité ; toutes les actions consécutives au drainage et à la fermeture sont effectuées à cette même extrémité de l'emballage. Il n'est donc pas nécessaire d'avoir recours à un deuxième système pour fermer un orifice latéral situé en bas de l'emballage. Par ailleurs, les méthodes employant des emballages de transfert avec simple orifice utilisés dans l'état de la technique nécessitent des procédures complexes pour éviter l'introduction d'eau entre les deux récipients et des moyens de contrôle afin de s'assurer que l'étanchéification a été conservée.

Un autre avantage du procédé de drainage selon l'invention est donc la possibilité d'opérer un double confinement. A cette fin, le récipient externe est choisi comme étant un deuxième récipient métallique de confinement (30). Un tel récipient métallique possède un fond inamovible, et sera normalement étanchéifié de façon « définitive ». Sur la figure 5, on voit que le fond du récipient métallique externe peut être radioprotecteur, mais ceci n'est pas une nécessité. Il peut comporter des plots d'espacement (37).

La procédure de fermeture/drainage du récipient métallique externe (30) ressemble à celle décrite précédemment pour le récipient métallique interne (20). Le bouchon radioprotecteur n'est par contre ici pas utile, la radioprotection étant assurée par le bouchon (27) du récipient métallique interne (20). Une seconde plaque d'obturation primaire (38) est prévue pour fermer le deuxième récipient métallique (30) ; elle possède en son centre un dispositif de drainage (32), muni d'un tube plongeur (33) qui pénètre dans la cheminée (25) restée libre, afin d'assurer vidange et mise sous gaz inerte du deuxième récipient métallique externe (30). De la même façon, la plaque d'obturation primaire (38) peut être fixée par soudage. Enfin, après vidange et mise sous gaz inerte, une seconde plaque d'obturation secondaire (39), dans le cadre de cet exemple circulaire, rendra le deuxième récipient métallique étanche (30), avec éventuel contrôle de l'étanchéité.

Si l'ensemble (10) des deux récipients métalliques (20, 30) est utilisé pour un stockage ou un transport, il est possible en outre de conditionner le récipient métallique externe (30) dans un emballage de transfert (40) à parois radio protectrices selon des méthodes connues.

L'étanchéification de chaque récipient métallique (20, 30) peut être effectuée par toutes les techniques appropriées, comme par soudage manuel.

Afin d'augmenter encore la sécurité, un soudage automatique est proposé (voir figures 6a à 6f), particulièrement adapté dans le cadre du double confinement présenté.
a. En figure 6a, on voit la préparation de l'ensemble de conditionnement, avec le récipient métallique interne (20) inséré dans le récipient métallique externe (30), lui-même intégré à l'emballage de transfert (40) par l'intermédiaire d'un joint, ici gonflable. Les assemblages de combustible nucléaire (1) sont placés dans le panier.
b. Une fois le récipient métallique (20) rempli, un bouchon blindé (27) est placé au dessus d'une plaque filtre (26), et l'emballage de transfert plein (40) est partiellement sorti de la piscine, et positionné en zone de « préparation, soudage ». Le niveau d'eau dans l'emballage de transfert (40) est abaissé, par aspiration grâce à des outils spécialisés, juste au-dessous du niveau du bouchon blindé (27).
c. Ensuite, la plaque d'obturation primaire (28) du récipient métallique interne (20) est mise en place. On effectue un soudage externe de la plaque sur la virole et sur le dispositif de drainage (22) et un soudage interne (sur la cheminée centrale (25)) ; ce soudage est effectué grâce à une machine de soudage automatique préalablement positionnée.
d. Ainsi que décrit précédemment, le récipient métallique interne (20) est mis sous gaz inerte grâce à un des deux orifices auto obturants du dispositif de drainage (22), puis la plaque d'obturation secondaire (29) du récipient métallique interne est soudée, extérieurement (sur la virole) et intérieurement (sur la cheminée centrale) grâce à la machine de soudage automatique préalablement positionnée.
e. La plaque d'obturation primaire (38) du récipient métallique externe (30) est elle aussi soudée, avec localisation de son dispositif de drainage (32) en face de la cheminée (25), grâce à la machine de soudage automatique préalablement positionnée, avant vidange et mise sous gaz inerte du récipient métallique externe (30).
f. Enfin, la plaque d'obturation secondaire (39) du récipient métallique externe est mise en position avant soudage de fermeture de la plaque d'obturation grâce à la machine de soudage automatique préalablement positionnée.

### LISTE DES SIGNES DE REFERENCE

- 1: assemblage de combustible radioactif
- 2: panier pour assemblage
- 3,4: paniers superposables
- 5: alvéole
- 10: dispositif de conditionnement
- 15: passage du dispositif
- 20: récipient étanche interne
- 22: dispositif de drainage avec orifices
- 23: tube plongeur du récipient interne
- 24: orifice auto obturant du dispositif de drainage
- 25: cheminée
- 26: plaque filtre supérieure
- 27: bouchon blindé
- 28: plaque d'obturation primaire du récipient interne
- 28': plaque d'obturation du dispositif de drainage du récipient interne
- 29: plaque d'obturation secondaire du récipient interne
- 30: récipient externe
- 32: dispositif de drainage pour le récipient externe
- 33: tube plongeur du récipient externe
- 34: orifice auto obturant du dispositif de drainage
- 35: protubérance du récipient externe
- 37: plot d'espacement
- 38: plaque d'obturation primaire du récipient externe
- 38': plaque d'obturation du dispositif de drainage du récipient externe
- 39: plaque d'obturation secondaire du récipient externe
- 40: emballage de transfert

## Revendications

1. Dispositif (10) pour conditionner des assemblages de combustible nucléaire (1) comprenant un récipient métallique étanche interne de conditionnement des assemblages (20) et un récipient étanche externe (30) qui peut contenir le récipient interne (20), le récipient externe étanche (30) au moins comprenant un fond et une extrémité ouverte, tel que lorsque le récipient interne (20) est situé dans le récipient externe (30), un passage (15) reste libre entre les deux récipients, de l'extrémité ouverte jusqu'au fond du récipient externe, ledit passage comprenant des moyens pour drainer (22, 23, 24; 32, 33, 34) le récipient externe et/ou contrôler l'étanchéité du récipient externe (30).

2. Dispositif selon la revendication 1 où le récipient interne est ajusté dans le récipient externe.

3. Dispositif selon l'une des revendications 1 ou 2 où le passage (15) est une cheminée débouchant (25) localisée dans le récipient interne (20).

4. Dispositif selon la revendication 3 dont le récipient interne (20) et la cheminée (25) sont cylindriques de section circulaire.

5. Dispositif selon la revendication 4 dont la cheminée (25) est localisée sur l'axe du récipient interne (20).

6. Dispositif selon la revendication 2 en combinaison avec l'une des revendications 3 à 5 dans lequel le fond du récipient interne métallique (20) est inamovible, la cheminée (25) débouchant dans le fond inamovible, cheminée qui permet le drainage du récipient ajusté (30) le contenant.

7. Dispositif selon l'une des revendications 1 à 6 dont le récipient interne (20) est cylindrique et le récipient externe (30) comporte une protubérance (35) délimitant ledit passage (15).

8. Dispositif selon l'une des revendications 1 à 6 comprenant un bouchon blindé (27) qui peut être monté de façon étanche à l'extrémité ouverte du récipient interne (20) et tel que le passage (15) traverse le bouchon.

9. Dispositif selon la revendication 8 comprenant au moins une plaque d'obturation (28, 29) qui peut être montée telle que le récipient interne (20) est étanche.

10. Dispositif selon l'une des revendications 1 à 9 telle que le récipient externe (30) comprend un couvercle étanche (38) avec des moyens (32) pour drainer le récipient externe (30) et/ou contrôler son étanchéité aptes à être positionnés en face du passage (15) lorsque le récipient interne (20) est placé dans le récipient externe (30).

11. Dispositif selon l'une des revendications 1 à 10 comprenant des moyens (32) pour drainer le récipient externe comportant un tube plongeur (33).

12. Dispositif selon l'une des revendications précédentes dont le récipient externe est un emballage de stockage (40) dont les parois sont radioprotectrices.

13. Dispositif selon l'une des revendications 1 à 11 dont le récipient externe est un récipient métallique étanche de conditionnement d'assemblages de combustible nucléaire (30).

14. Dispositif selon la revendication 13 comprenant en outre un emballage de transfert (40) dont les parois sont radioprotectrices et apte à contenir le récipient externe (30).

15. Procédé de conditionnement d'assemblages de combustible nucléaire sous eau comprenant la mise en place des assemblages (1) dans le récipient métallique étanche interne (20) du dispositif (10) selon l'une des revendications 1 à 13 lui-même disposé dans le récipient externe (30).

16. Procédé de conditionnement d'assemblages de combustible nucléaire sous eau comprenant la mise en place des assemblages (1) dans le récipient métallique étanche interne (20) du dispositif (10) selon la revendication 13 lui-même disposé dans le récipient métallique étanche externe (30) lui-même disposé dans l'emballage de transfert (40).

17. Procédé selon la revendication 16 dans lequel l'étanchéité entre le récipient externe (30) et l'emballage de transfert (40) est assurée par l'intermédiaire d'un joint.

18. Procédé de drainage d'un récipient externe (30) pour matière radioactive (1) comprenant l'insertion d'un récipient métallique étanche interne (20) dans le récipient externe, un passage (15, 25, 35) étant laissé libre entre les deux récipients, le confinement de la matière radioactive dans le récipient étanche interne (20), le drainage du récipient externe (30) par l'intermédiaire du passage (15, 25, 35).

19. Procédé selon la revendication 18 dont le drainage du récipient externe s'effectue par la même extrémité du récipient externe que le confinement du récipient interne.

20. Procédé selon la revendication 18 ou 19 dont le drainage est effectué par l'intermédiaire d'un tube plongeur (33) qui descend jusqu'au fond du récipient externe.

21. Procédé selon l'une des revendications 18 à 20 dont le confinement du récipient métallique étanche interne (20) est effectué par soudages d'au moins une plaque d'obturation (28, 29).

22. Procédé de double confinement de matière radioactive comprenant le procédé de drainage selon l'une des revendications 18 à 21 suivi du confinement du récipient externe.

23. Procédé selon la revendication 22 où le récipient externe est un récipient métallique étanche externe (30) dont le confinement est assuré par soudages d'au moins une plaque d'obturation (37, 38).

24. Procédé selon la revendication 23 où le récipient externe (30) est intégré à un emballage de transfert (40) à parois radioprotectrices.

## Claims

1. Device (10) for conditioning of nuclear fuel assemblies (1) comprising an inner leak tight metallic receptacle (20) for conditioning assemblies and an outer leak tight receptacle (30) that may contain the inner receptacle (20), the outer leak tight receptacle (30) at least including a bottom and an open end, such that when the inner receptacle (20) is located in the outer receptacle (30), a passage (15) remains free between the two receptacles, from the open end to the bottom of the outer receptacle, said passage including means (32, 33, 34) for draining the outer receptacle and/or for controlling the leak tightness of the outer receptacle (30).

2. Device according to claim 1 wherein the inner receptacle is fitted in the outer receptacle.

3. Device according to either claim 1 or 2 wherein the passage (15) is a duct (25) located in the inner receptacle (20) leading to the outside.

4. Device according to claim 3, the inner receptacle (20) and the duct (25) of which are cylindrical-shaped with a circular cross section.

5. Device according to claim 4, the duct (25) of which is located on the centerline of the inner receptacle (20).

6. Device according to claim 2 in combination with one of claims 3 to 5 in which the bottom of the inner metallic receptacle (20) is non-removable, the duct (25) opening up in the non-removable bottom, said duct enabling drainage of an adjusted receptacle (30) including it.

7. Device according any one of claims 1 to 6, the inner receptacle (20) of which is cylindrical-shaped and the outer receptacle (30) comprises a protuberance (35) delimiting said passage (15).

8. Device according to one of claims 1 to 6 comprising a shielded plug (27) that can be fixed in a leak tight manner to the open end of the inner receptacle (20) and such that the passage (15) passes through the plug.

9. Device according to claim 8 comprising at least one closing plate (28, 29) that can be assembled such that the inner receptacle (20) is leak tight.

10. Device according to one of claims 1 to 9 such that the outer receptacle (30) comprises a leak tight cover (38) with means (32) for draining the outer receptacle (30) and/or controlling its leak tightness, capable of facing the passage (15) when the inner receptacle (20) is placed in the outer receptacle (30).

11. Device according to one of claims 1 to 10 comprising means (32) for draining the outer receptacle including a dip tube (33).

12. Device according to any one of the preceding claims, the outer receptacle of which is a storage package (40) for which the sidewalls are radiation shielding.

13. Device according to one of claims 1 to 11, the outer receptacle of which is a leak tight metallic receptacle for conditioning of nuclear fuel assemblies (30).

14. Device according to claim 13 further comprising a transfer package (40) for which the sidewalls are radiation shielding and capable of containing the outer receptacle (30).

15. Method of conditioning nuclear fuel assemblies under water, comprising placement of the assemblies (1) into the inner leak tight metallic receptacle (20) of the device (10) according to one of claims 1 to 13, the device (10) itself being located in the outer receptacle (30).

16. Method of conditioning nuclear fuel assemblies under water, including placement of the assemblies (1) into the inner leak tight metallic receptacle (20) of the device (10) according to claim 13, the device (10) itself being located in the outer leak tight metallic receptacle (30) that is itself located in the transfer package (40).

17. Method according to claim 16 in which a seal is used to ensure leak tightness between the outer receptacle (30) and the transfer package (40).

18. Method of draining an outer receptacle (30) for radioactive material (1) comprising insertion of an inner leak tight metallic receptacle (20) into the outer receptacle, a passage (15, 25, 35) retaining free between the two receptacles, confinement of the radioactive material in the inner leak tight receptacle (20), drainage of the outer receptacle (30) through the passage (15, 25, 35).

19. Method according to claim 18 for which the outer receptacle is drained through the same end of the outer receptacle as the confinement of the inner receptacle.

20. Method according to either claim 18 or 19, for which drainage is performed through a dip tube (33) descending down to the bottom of the outer receptacle.

21. Method according to one of claims 18 to 20, for which the confinement of the inner leak tight metallic receptacle (20) is performed by welding of at least one closing plate (28, 29).

22. Method for double confinement of radioactive material including the drainage method according to one of claims 17 to 21, then confinement of the outer receptacle.

23. Method according to claim 22, wherein the outer receptacle is an outer leak tight metallic receptacle (30) the confinement or which is performed by welding of at least one closing plate (37, 38).

24. Method according to claim 23 wherein the outer receptacle (30) is integrated to a transfer package (40) with radiation shielding sidewalls.

## Patentansprüche

1. Vorrichtung (10) zum Konditionieren von Kernbrennstoffelementen (1) mit einem dicht ausgeführten, metallischen Innenbehälter zum Konditionieren der Elemente (20) und einem dicht ausgeführten Außenbehälter (30), der den Innenbehälters (20) enthalten kann, wobei zumindest der dichte Außenbehälter (30) einen Boden und ein offenes Ende aufweist, so dass dann, wenn der Innenbehälters (20) sich in dem Außenbehälter (30) befindet, ein Durchgang (15) zwischen den beiden Behältern vom offenen Ende bis zum Boden des Außenbehälters frei bleibt, wobei der Durchgang Mittel (22, 23, 24; 32, 33, 34) aufweist, um den Außenbehälter zu entwässern und/oder die Dichtheit des Außenbehälters (30) zu überprüfen.

2. Vorrichtung nach Anspruch 1, wobei der Innenbehälter in den Außenbehälter eingepasst ist.

3. Vorrichtung nach einem der Ansprüche 1 oder 2, wobei der Durchgang (15) ein durchgehender Schacht (25) ist, der im Innenbehälter (20) angeordnet ist.

4. Vorrichtung nach Anspruch 3, wobei deren Innenbehälter (20) und der Schacht (25) kreiszylindrisch sind.

5. Vorrichtung nach Anspruch 4, wobei deren Schacht (25) auf der Achse des Innenbehälters (20) angeordnet ist.

6. Vorrichtung nach Anspruch 2 in Kombination mit einem der Ansprüche 3 bis 5, wobei der Boden des metallischen Innenbehälters (20) nicht abnehmbar ausgeführt ist, der Schacht (25) zum nicht abnehmbaren Boden führt und der Schacht das Entwässern des diesen enthaltenden eingepassten Behälters (30) gestattet.

7. Vorrichtung nach einem der Ansprüche 1 bis 6, wobei deren Innenbehälter (20) zylindrisch ist und der Außenbehälter (30) einen den Durchgang (15) begrenzenden Vorsprung (35) aufweist.

8. Vorrichtung nach einem der Ansprüche 1 bis 6 mit einem Abschirmstopfen (27), der in dichter Weise am offenen Ende des Innenbehälters (20) so montiert sein kann, dass der Durchgang (15) den Stopfen durchsetzt.

9. Vorrichtung nach Anspruch 8 mit zumindest einer Verschlussplatte (28, 29), die derart montiert sein kann, dass der Innenbehälter (20) dicht ist.

10. Vorrichtung nach einem der Ansprüche 1 bis 9, wobei der Außenbehälter (30) einen dichten Deckel (38) mit Mitteln (32) zum Entwässern des Außenbehälters (30) und/oder zum Überprüfen seiner Dichtheit aufweist, welche dem Durchgang (15) entgegengesetzt positioniert sein können, wenn der Innenbehälter (20) in den Außenbehälter (30) eingesetzt ist.

11. Vorrichtung nach einem der Ansprüche 1 bis 10 mit Mitteln (32) zum Entwässern des Außenbehälters, welcher ein Tauchrohr (33) aufweist.

12. Vorrichtung nach einem der vorangehenden Ansprüche, wobei deren Außenbehälter ein Lagergebinde (40) ist, dessen Wände eine Strahlenschutzwirkung haben.

13. Vorrichtung nach einem der Ansprüche 1 bis 11, wobei deren Außenbehälter ein dicht ausgeführter, metallischer Behältern zum Konditionieren von Kernbrennstoffelementen (30) ist.

14. Vorrichtung nach Anspruch 13, ferner enthaltend ein Überführungsgebinde (40), dessen Wände eine Strahlenschutzwirkung haben und den Außenbehälter (30) enthalten können.

15. Verfahren zum Konditionieren von Kernbrennstoffelementen unter Wasser, umfassend das Einsetzen der Elemente (1) in den dicht ausgeführten, metallischen Innenbehälter (20) der Vorrichtung (10) nach einem der Ansprüche 1 bis 13, der seinerseits in dem Außenbehälter (30) angeordnet ist.

16. Verfahren zum Konditionierten von Kernbrennstoffelementen unter Wasser, umfassend das Einsetzen der Elemente (1) in den dicht ausgeführten, metallischen Innenbehälter (20) der Vorrichtung (10) nach Anspruch 13, der seinerseits in dem dicht ausgeführten, metallischen Außenbehälter (30) angeordnet ist, der seinerseits in dem Überführungsgebinde (40) angeordnet ist.

17. Verfahren nach Anspruch 16, wobei die Dichtheit zwischen Außenbehälter (30) und Überführungsgebinde (40) mittels einer Dichtung gewährleistet wird.

18. Verfahren zum Entwässern eines Außenbehälters (30) für radioaktive Stoffe (1), umfassend das Einsetzen eines dicht ausgeführten, metallischen Innenbehälters (20) in den Außenbehälter, wobei ein Durchgang (15, 25, 35) zwischen den beiden Behältern frei gelassen wird, die Einschließung der radioaktiven Stoffe in den dichten Innenbehälter (20) und das Entwässern des Außenbehälters (30) mittels des Durchgangs (15, 25, 35).

19. Verfahren nach Anspruch 18, wobei das Entwässern des Außenbehälters über dasselbe Ende des Außenbehälters wie die Einschließung des Innenbehälters erfolgt.

20. Verfahren nach Anspruch 18 oder 19, wobei das Entwässern über ein Tauchrohr (33) erfolgt, das bis zum Boden des Außenbehälters tritt.

21. Verfahren nach einem der Ansprüche 18 bis 20, wobei die Einschließung des dicht ausgeführten, metallischen Innenbehälters (20) durch Anschweißen zumindest einer Verschlussplatte (28, 29) erfolgt.

22. Verfahren zur zweifachen Einschließung von radioaktiven Stoffen, umfassend das Entwässerungsverfahren nach einem der Ansprüche 18 bis 21, gefolgt von der Einschließung des Außenbehälters.

23. Verfahren nach Anspruch 22, wobei der Außenbehälter ein dicht ausgeführter, metallischer Außenbehälter (30) ist, dessen Einschließung durch Anschweißen zumindest einer Verschlussplatte (37, 38) gewährleistet wird.

24. Verfahren nach Anspruch 23, wobei der Außenbehälter (30) in ein Überführungsgebinde (40) mit Wänden mit Strahlenschutzwirkung integriert ist.
